# EUROPÄISCHE PATENTSCHRIFT

(11) **EP 0 922 297 B1**
(45) Veröffentlichungstag und Bekanntmachung des Hinweises auf die Patenterteilung: **06.03.2002**
(21) Anmeldenummer: 98931925.6
(22) Anmeldetag: 16.04.1998
(51) Int. Cl.: H01J 61/78, H01J 61/80, H01J 61/067, H01J 61/36, H01J 65/04

(54) **LEUCHTSTOFFLAMPE**
FLUORESCENT LAMP
LAMPE FLUORESCENTE

(30) Priorität: 30.04.1997 DE 19718395
(43) Veröffentlichungstag der Anmeldung: 16.06.1999
(73) Patentinhaber: Patent-Treuhand-Gesellschaft für elektrische Glühlampen mbH, 81543 München (DE); Vollkommer, Frank, Dr., 82131 Buchendorf (DE); Hitzschke, Lothar, Dr., 81737 München (DE)
(72) Erfinder: VOLLKOMMER, Frank, D-82131 Buchendorf (DE); HITZSCHKE, Lothar, D-81737 München (DE); JEREBIC, Simon, D-81737 München (DE)
(86) Internationale Anmeldenummer: DE9801061
(87) Internationale Veröffentlichungsnummer: WO9849712

(56) Entgegenhaltungen:
- EP-A- 0 497 360
- EP-A- 0 766 286
- DE-A- 4 203 594
- US-A- 4 797 594
- US-A- 4 978 888
- US-A- 5 117 160
- US-A- 5 604 410
- PATENT ABSTRACTS OF JAPAN vol. 006, no. 160 (E-126), 21. August 1982 & JP 57 078765 A (TOSHIBA CORP;OTHERS: 01), 17. Mai 1982

## Beschreibung

### Technisches Gebiet

Die Erfindung geht aus von einer Leuchtstofflampe gemäß dem Oberbegriff des Anspruchs 1. Außerdem betrifft die Erfindung ein Verfahren zu ihrem Betrieb gemäß dem Oberbegriff des Anspruchs 11.

Es handelt sich dabei um Leuchtstofflampen, bei denen entweder die Elektroden einer Polarität oder alle Elektroden, d.h. beiderlei Polarität, mittels einer dielektrischen Schicht von der Entladung getrennt sind (einseitig bzw. zweiseitig dielektrisch behinderte Entladung). Derartige Elektroden werden im folgenden auch verkürzend als "dielektrische Elektroden" bezeichnet.

Die dielektrische Schicht kann durch die Wandung des Entladungsgefäßes selbst gebildet sein, indem die Elektroden außerhalb des Entladungsgefäßes, etwa auf der Außenwandung, angeordnet sind. Ein Vorteil dieser Ausführung mit äußeren Elektroden ist, daß keine gasdichten Stromdurchführungen durch die Wandung des Entladungsgefäßes geführt werden müssen. Allerdings ist die Dicke der dielektrischen Schicht - ein wichtiger Parameter, der unter anderem die Zündspannung und die Brennspannung der Entladung beeinflußt - im wesentlichen durch die Anforderungen an das Entladungsgefäß, insbesondere dessen mechanische Festigkeit, festgelegt. Da die Höhe der erforderlichen Versorgungsspannung mit der Dicke der dielektrischen Schicht zunimmt, ergeben sich unter anderem folgende Nachteile. In erster Linie muß die für den Betrieb des Flachstrahlers vorgesehene Spannungsversorgung auf den höheren Spannungsbedarf ausgelegt werden. Dies ist in der Regel mit Mehrkosten und größeren Außenabmessungen verbunden. Außerdem sind höhere Sicherheitsvorkehrungen zum Berührungsschutz erforderlich. Schließlich können unerwünscht hohe elektromagnetische Abstrahlungen problematisch werden.

Andererseits kann die dielektrische Schicht auch in Gestalt einer zumindest teilweisen Umhüllung oder Schicht mindestens einer innerhalb des Entladungsgefäßes angeordneten Elektrode realisiert sein. Das hat den Vorteil, daß die Dicke der dielektrischen Schicht auf die Entladungseigenschaften hin optimiert werden kann. Allerdings erfordern innere Elektroden gasdichte Stromdurchführungen. Dadurch sind zusätzliche Fertigungsschritte erforderlich, was die Herstellung in der Regel verteuert.

Des weiteren handelt es sich insbesondere um Leuchtstofflampen mit rohrförmigem, beidseitig verschlossenem Entladungsgefäß, dessen Innenwandung zumindest teilweise mit einem Leuchtstoff beschichtet ist.

Derartige Lampen werden insbesondere in Geräten für die Büroautomation (OA = Office Automation), z.B. Farbkopierer und -scanner, für die Signalbeleuchtung, z.B. als Brems- und Richtungsanzeigelicht in Automobilen, für die Hilfs beleuchtung, z.B. der Innenbeleuchtung von Automobilen, sowie für die Hintergrundbeleuchtung von Anzeigen, z.B. Flüssigkristallanzeigen, als sogenannte "Edge Type Backlights" eingesetzt.

In diesen technischen Anwendungsfeldern sind sowohl besonders kurze Anlaufphasen, aber auch möglichst temperaturunabhängige Lichtströme erforderlich. Deshalb enthalten diese Lampen kein Quecksilber. Vielmehr sind diese Lampen üblicherweise mit Edelgas, vorzugsweise Xenon, bzw. Edelgasmischungen gefüllt.

Für die genannten Anwendungen ist sowohl eine hohe Leuchtdichte als auch eine über die Länge der Lampe gleichmäßige Leuchtdichte notwendig. Zur Erhöhung der Leuchtdichte werden die Lampen für den OA-Einsatz üblicherweise mit einer Apertur entlang der Längsachse versehen. Um die Leuchtdichte weiter zu steigern, genügt es nicht, die in bisherige Systeme eingekoppelte Leistung zu erhöhen, da die Belastung einer Lampe für einen dauerhaften und zuverlässigen Betrieb nicht beliebig gesteigert werden kann. Erschwerend kommt hinzu, daß bei den bisher in Kopiergeräten und Scannern eingesetzten Systemen die Effizienz der Entladung mit zunehmender Leistungseinkopplung abnimmt.

### Stand der Technik

Aus der Schrift US 5,117,160 ist bereits eine Edelgas-Entladungslampe für OA-Geräte bekannt. Auf der Außenfläche der Wand eines rohrförmigen Entladungsgefäßes sind zwei streifenförmige Elektroden entlang der Lampenlängsachse angeordnet. Die Lampe wird mit Wechselspannung bei einer bevorzugten Frequenz zwischen 20 kHz und 100 kHz betrieben. Im Betrieb wird die 147 nm Xenon-Linie angeregt. Nachteilig ist eine unter anderem aus Gründen des Berührungsschutzes erforderliche, nicht vollständig transparente Schutzschicht, welche sowohl die Elektrodenstreifen als auch die restliche Lampenoberfläche bedeckt. Ohne diese Schutzschicht wären die abwechselnd auf Hochspannungspotential (z.B. ca. 1600 V) liegenden Elektroden nämlich frei zugänglich. Außerdem hat die Schutzschicht noch die Funktion, parasitäre Oberflächengleitentladungen zu unterbinden. Weitere Nachteilen resultieren aus den zum Betrieb mit Außenelektroden notwendigen relativ hohen Brennspannungen. Damit verbunden sind zum einen nämlich unerwünscht hohe elektromagnetische Abstrahlungen. Zum anderen muß ein elektronisches Vorschaltgerät auf die zum Betreiben der Lampe erforderlichen relativ hohen Brennspannungen ausgelegt sein, was seine Herstellung in der Regel verteuert. Schließlich ist die mit der verwendeten Betriebsweise erzielbare Nutzstrahlungseffizienz und folglich die resultierende Leuchtdichte relativ gering.

Aus der US-PS 5,604,410 ist außerdem bekannt, daß sich die Effizienz von dielektrisch behinderten Entladungen mit Hilfe eines auf die speziellen Verhältnisse (Schlagweite, Elektrodenkonfiguration, Elektrodengeometrie und Fülldruck) angepaßten Pulsbetriebes (gepulste, dielektrisch behinderte Entladung) gegenüber den mit Wechselspannung angeregten dielektrisch behinderten Entladungen (siehe US-PS 5,117,160) deutlich steigern läßt.

Ferner ist in der US-PS 5,604,410 eine rohrförmige Entladungslampe mit kreisförmigem Querschnitt, mit einer streifenförmigen Außenelektrode und einer stabförmigen Innenelektrode offenbart. Die stabförmige Innenelektrode ist mit Hilfe zweier bügelförmiger Stromzuführungen azentrisch in der Nähe der Innenwandung und parallel zur Längsachse des Entladungsgefäßes angeordnet. Die beiden Stromzuführungen sind über je eine Quetschung, die mittels Tellereinschmelzung mit dem Entladungsgefäß gasdicht verbunden ist, nach außen geführt. Die Außenelektrode ist diametral gegenüberliegend auf der Außenwandung fixiert. Nachteilig sind die relativ aufwendige und folglich teuere Konstruktion für die Befestigung des metallischen Elektrodenstabs im Innern der Lampe sowie die beiden Quetschungen. Außerdem muß der metallische Innenelektrodenstab relativ dick ausgeführt sein, um die notwendige Steifigkeit zu gewährleisten. Andernfalls besteht die Gefahr, daß der Innenelektrodenstab durchhängt und folglich die Schlagweite entlang der Elektroden nicht ausreichend konstant ist. Ein gespannter Draht als Innenelektrode würde das Problem nicht lösen, da dieser sich während des Lampenbetriebs erwärmt und damit erst recht durchhängt. Aus diesen Gründen benötigt die genannte Lampe einen relativ großen Durchmesser, was aber einer Verwendung für bestimmte Zwecke, insbesondere für die Büroautomation und die Signalbeleuchtung bei Automobilen, entgegensteht.

### Darstellung der Erfindung

Es ist Aufgabe der vorliegenden Erfindung, die genannten Nachteile zu beseitigen und eine Leuchtstofflampe gemäß dem Oberbegriff des Anspruchs 1 mit verbesserter Leuchtdichte bereitzustellen.

Diese Aufgabe wird durch die kennzeichnenden Merkmale des Anspruchs 1 gelöst. Besonders vorteilhafte Ausgestaltungen finden sich in den abhängigen Ansprüchen.

Ferner wird diese Aufgabe auch durch die kennzeichnenden Merkmale des Anspruchs 4 gelöst. Besonders vorteilhafte Ausgestaltungen finden sich in den davon abhängigen Ansprüchen.

Die Grundidee der Erfindung beruht auf der Erkenntnis, daß einerseits die Schlagweite der gepulsten, dielektrisch behinderten Entladung für eine hohe elektrische Leistungseinkopplung möglichst groß sein soll. Andererseits soll die Anordnung sämtlicher Elektroden auf der Außenwandung des Entladungsgefäßes und die damit verbundenen Nachteile vermieden werden. Außerdem ist für die gepulste, dielektrisch behinderte Entladung eine möglichst konstante Schlagweite längs des Entladungsrohres anzustreben. Dies ist deshalb wichtig, um im Betrieb gleiche Zündbedingungen für alle Einzelentladungen (siehe dazu US-PS 5,604,410) entlang der Elektroden zu gewährleisten. Dadurch ist nämlich sichergestellt, daß sich die Einzelentladungen entlang der gesamten Elektrodenlänge aufgereiht ausbilden (ausreichende elektrische Eingangsleistung vorausgesetzt) und folglich eine Grundvoraussetzung zur Erzielung einer hohen und homogenen Leuchtdichte der Lampe erfüllt ist.

Ein erster erfindungsgemäßer Weg zur Lösung dieser Problematik schlägt vor, mindestens eine oder auch alle Elektroden auf der Innenwandung des Entladungsgefäßes anzuordnen. Im folgenden wird eine derartige Elektrode verkürzend auch als "Innenwandungselektrode" bezeichnet. Durch dieses Konzept kann, je nach Positionierung der zugehörigen Gegenelektrode(n), bis zu maximal der gesamte Innendurchmesser als Schlagweite genutzt werden. Ein Vorteil ist unter anderem die gute thermische Ankopplung der Elektroden über das Gefäßmaterial nach außen. Dadurch ist gewährleistet, daß sich die Innenwandelektroden auch im Dauerbetrieb nicht von der Innenwandung ablösen. Folglich bleibt die Schlagweite konstant.

Die Innenwandungselektrode ist als elektrisch leitfähiger, gegebenenfalls "linienartiger" Streifen - ähnlich einer elektrischen Leiterbahn - ausgebildet und parallel zur Längsachse des rohrförmigen Entladungsgefäßes orientiert. Der Streifen kann z.B. in Form von flüssigem Leitsilber o.ä. auf die Innenwand aufgetragen werden. Anschließend wird der Streifen verfestigt, z.B. durch Einbrennen. Die Innenwandungselektrode ist zusätzlich auch als Durchführung inklusive äußerer Stromzuführung weitergebildet. Dazu ist das rohrförmige Entladungsgefäß zumindest an einem seiner beiden Enden mit einem Stopfen verschlossen, der mittels Lot, z.B. Glaslot, gasdicht mit der Innenwandung des Gefäßendes verbunden ist. Die Innenwandungselektrode ist durch das Lot hindurch gasdicht nach außen geführt, d.h. die Innenwandungselektrode geht im Breich des Lotes in eine Durchführung und außerhalb des Gefäßes schließlich in eine äußere Stromzuführung über. Auf diese Weise sind Innenwandungselektrode, deren zugehörige Durchführung und zugehörige äußere Stromzuführung als jeweils funktionell unterschiedliche Teilbereiche einer einzigen gemeinsamen, leiterbahnähnlichen Struktur ausgebildet. Diese Struktur stellt einen Schlüssel zur Realisierung der Innenwandungselektrode dar. Dieses Konzept läßt sich nämlich auf einfach Weise und mit relativ wenigen Komponenten realisieren und ist darüber hinaus gut automatisierbar.

Um mechanische Spannungen durch unterschiedliche Wärmeausdehnungen gering zu halten und um die Gasdichtheit auch im Dauerbetrieb zu gewährleisten, sind die Materialien für Glaslot und Entladungsgefäß aufeinander abgestimmt. Außerdem ist die Dicke der Leiterbahn (Elektrode, Durchführung, Stromzuführung) so dünn gewählt, daß einerseits die Wärmespannungen gering bleiben und daß andererseits die im Betrieb erforderlichen Stromstärken realisiert werden können.

Dabei kommt einer ausreichend hohen Stromtragfähigkeit der Leiterbahn insofern eine besondere Bedeutung zu, als die für derartige Lampen angestrebten hohen Lichtstärken letztendlich hohe Stromstärken bedingen. Nochmals verschärft wird diese Problematik bei der bevorzugten gepulsten Betriebsweise der Entladung, da während der relativ kurzen Dauer der repetitiven Wirkleistungseinkopplung besonders hohe Ströme in den Leiterbahnen fließen. Nur so ist es möglich, auch ausreichend hohe mittlere Wirkleistungen einzukoppeln und dadurch im zeitlichen Mittel die gewünschte hohe Lichtstärke zu erzielen.

Um die vorgenannte hohe Stromtragfähigkeit zu gewährleisten, wird für die mindestens eine Innenwandelektrode eine relativ dicke Leiterbahn verwendet. Eine zu geringe Leiterbahndicke birgt nämlich die Gefahr der Rißbildung aufgrund lokaler Überhitzung der Leiterbahn. Die Erwärmung der Leiterbahn durch den ohmschen Anteil des Leiterbahnstromes ist umso höher, je geringer der Querschnitt der Leiterbahn ist. Der Breite der Leiterbahnen sind aber aus Platzgründen Grenzen gesetzt, insbesondere bei sehr schlanken Lampen mit relativ kleinen Durchmessern. Deshalb werden eher schmale, dafür aber eher dicke Leiterbahnen angestrebt, um das Problem der Rißbildung aufgrund von Wärmeentwicklung durch hohe Stromdichten in den Leiterbahnen zu lösen. Typische Dicken für Leitsilberstreifen liegen im Bereich von ca. 5 µm bis ca. 50 µm, bevorzugt im Bereich von ca. 5,5 µm bis ca. 30 µm, besonders bevorzugt im Bereich von ca. 6 µm bis ca. 15 µm.

Des weiteren sind erfindungsgemäß eine oder mehrere weitere Elektroden auf der Außenwandung oder ebenfalls auf der Innenwandung angeordnet sein. Außerdem weist zumindest ein Teil der Innenwandung eine Leuchtstoffschicht auf. Für OA-Anwendungen bleibt lediglich eine streifenförmige Apertur unbeschichtet. Zusätzlich kann unterhalb der Leuchtstoffschicht eine oder mehrere Reflexionsschichten für sichtbares Licht, z.B. aus Al₂O₃ und/oder TiO₂, aufgebracht sein. Dadurch wird gegebenenfalls verhindert, daß ein Teil des von der Leuchtstoffschicht emittierten Lichts durch die Gefäßwand transmittiert wird. Vielmehr wird das Licht durch Reflexion bzw. Mehrfachreflexion im wesentlichen auf die Apertur gelenkt und folglich dort die Leuchtdichte erhöht. Alternativ kann die Leuchtstoffschicht auch selbst zusätzlich als Reflexionsschicht mitbenutzt werden, indem die Leuchtstoffschicht ausreichend dick aufgebracht wird.

In einer ersten einfachen Ausführung weist die Leuchtstofflampe zwei Elektroden auf, wobei je eine streifenförmige Elektrode auf der Außen- bzw. Innenwandung angeordnet ist. Falls die Lampe für den Betrieb mit bipolaren Spannungspulsen vorgesehen ist, ist die Innenwandungselektrode zusätzliche vollständig mit einer dielektrischen Schicht bedeckt. Für den Betrieb mit unipolaren Spannungspulsen ist diese beidseitige dielektrische Behinderung nicht unbedingt erforderlich (siehe dazu US-PS 5,604,410). Um Berührungssicherheit zu gewährleisten, ist im letzteren Fall die Innenwandungselektrode mit Hochspannungspotential verbunden.

In einer Variante sind beide Elektroden auf der Innenwandung des Entladungsgefäßes angeordnet, wobei mindestens eine der beiden Elektroden vollständig mit einer dielektrischen Schicht bedeckt ist. Soll die Lampe mit bipolaren Spannungspulsen betrieben werden, sind beide Elektroden entsprechend dielektrisch beschichtet.

Aufgrund der zwei Elektroden entsteht bei beiden Varianten im Betrieb je eine Entladungsebene, die sich innerhalb des Entladungsgefäßes zwischen beiden Elektroden erstreckt. In dieser Ebene sind eine Vielzahl von Einzelentladungen nebeneinander entlang der Elektroden aufgereiht, die im Grenzfall in eine Art vorhangähnliche Entladungsform übergehen. Um die Leuchtdichte der Lampe zu erhöhen, können weitere Entladungsebenen innerhalb des Entladungsgefäßes erzeugt werden. Dazu weist die Lampe drei oder mehr Elektroden auf. Mit drei Elektroden lassen sich bereits zwei Entladungsebenen erzeugen, die eine gemeinsame Elektrode haben. Vorzugsweise ist dies bei unipolaren Spannungspulsen die (temporäre) Kathode und die beiden anderen Elektroden sind als Anoden geschaltet. Mit vier Elektroden lassen sich entweder zwei unabhängige Entladungsebenen oder aber drei Entladungsebenen mit einer gemeinsamen Elektrode realisieren, je nach dem, ob die vier Elektroden als zwei Kathoden und zwei Anoden oder aber als eine Kathode und drei Anoden geschaltet sind. Im Prinzip lassen sich auf diese Weise auch mehr als drei Entladungsebenen erzeugen. Allerdings sind der dazu notwendigen Anzahl von Elektrodenstreifen in der Praxis aus Platzgründen gewisse Grenzen gesetzt.

Falls die Lampe für OA-Anwendungen vorgesehen und folglich mit einer Apertur versehen ist, sind die Elektroden vorteilhaft so orientiert, daß im Querschnitt betrachtet die Mittelsenkrechten der jeweiligen Entladungsebenen die Leuchtstoffschicht schneiden. Dadurch ist sichergestellt, daß das UV-(Ultraviolett)Abstrahlmaximum der Entladungsebene auf die Leuchtstoffschicht fällt.

Ein zweiter erfindungsgemäßer Weg zur Lösung der oben genannten Problematik schlägt vor, mindestens eine Elektrode innerhalb der Wand des Entladungsgefäßes anzuordnen. Im folgenden wird eine derartige Elektrode verkürzend auch als "Gefäßwandelektrode" bezeichnet. Auch hier kann, je nach Positionierung der zugehörigen Gegenelektrode(n), bis zu maximal der gesamte Innendurchmesser als Schlagweite genutzt werden. Der Vorteil dieser Lösung ist, daß auch bei Betrieb mit bipolaren Spannungspulsen kein zusätzliches Dielektrikum erforderlich ist. Die für die Entladung wirksame dielektrische Schicht wird hier nämlich durch einen Teil der Gefäßwand selbst gebildet und zwar durch den Teil der Wand, der die Elektrode in Richtung zum Innern des Entladungsgefäßes bedeckt. Die Dicke der wirksamen dielektrischen Schicht wird hier durch die Tiefe festgelegt, in welcher die Elektrode in die Gefäßwand eingelassen ist. Deshalb ist es allerdings auch erforderlich, die Elektrode, z.B. in Form eines geraden Drahtes, sehr gleichmäßig in die Gefäßwand einzulassen. Es ist also darauf zu achten, daß die Dicke der Bedeckung der Elektrode durch das Gefäßmaterial (Dielektrikum!) über die Rohrlänge möglichst konstant ist. Andernfalls resultieren nämlich längs der Innenwandungselektrode unterschiedliche Schichtdicken des wirksamen Dielektrikums und folglich eine unerwünschte und ungleichförmige Entladungsstruktur mit geringerer Effizienz für die Nutzstrahlungserzeugung. Ansonsten weist die Leuchtstofflampe gemäß der zweiten Lösung im Prinzip die gleichen Merkmale auf wie die Leuchtstofflampe gemäß der ersten Lösung. Insbesondere sind auch sämtliche dort genannten Varianten denkbar, wobei lediglich die Innenwandungselektrode durch die Gefäßwandelektrode ersetzt ist.

Schließlich können auch beide Lösungen kombiniert werden, d.h. mindestens je eine Elektrode ist sowohl auf der Innenwandung als auch innerhalb der Gefäßwand angeordnet. Ferner kann auch in diesem Fall eine oder mehrere Elektroden auf der Außenwandung des Entladungsgefäßes angeordnet sein.

Das rohrförmige Entladungsgefäß kann gerade aber auch gebogen sein. Da die Entladungsrichtung im wesentlichen senkrecht zu Lampenlängsachse verläuft, können nahezu beliebige Formen realisiert werden, insbesondere auch kreisförmige, ohne daß die Entladung davon beeinträchtigt wird.

Innerhalb des Entladungsgefäßes befindet sich eine Gasfüllung, bestehend aus einem Edelgas, insbesondere Xenon, oder einem Edelgasgemisch.

### Beschreibung der Zeichnungen

Im folgenden soll die Erfindung anhand mehrerer Ausführungsbeispiele näher erläutert werden. Es zeigen:
- Fig. 1a: einen Längsschnitt durch eine erfindungsgemäße Leuchtstofflampe mit Apertur und mit einer Außen- und einer Innenwandungselektrode,
- Fig. 1b: einen Querschnitt durch die Leuchtstofflampe aus Figur 1a,
- Fig. 2: einen Querschnitt durch eine Leuchtstofflampe mit zwei Innenwandungselektroden,
- Fig. 3: einen Querschnitt durch eine Leuchtstofflampe mit einer Innenwandungs- und zwei Außenwandungselektroden,
- Fig. 4: einen Querschnitt durch eine Leuchtstofflampe mit vier Innenwandungselektroden,
- Fig. 5: einen Querschnitt durch eine Leuchtstofflampe mit einer Gefäßwand- und zwei Außenwandungselektroden,
- Fig. 6: ein Beleuchtungssystem mit Apertur-Leuchtstofflampe und Impulsspannungs quelle,
- Fig. 7: Meßkurven der Lampe aus Figur 1 bzw. Figur 3.

Die Figuren 1a und 1b zeigen den Längs- bzw. Querschnitt einer Apertur-Leuchtstofflampe 1 für OA-Anwendungen in schematischer Darstellung. Die Lampe 1 besteht im wesentlichen aus einem röhrförmigen Entladungsgefäß 2 mit kreisförmigem Querschnitt sowie einer ersten und einer zweiten streifenförmigen Elektrode 3,4. Die Innenwandung des Entladungsgefäßes 2 weist mit Ausnahme einer rechteckigen Apertur 5 eine Leuchtstoffschicht 6 auf. Das Entladungsgefäß 2 ist an seinem ersten Ende mit einer aus dem Gefäß geformten Kuppel 7 und an seinem zweiten Ende mittels Stopfen 8 gasdicht verschlossen. Der Stopfen 8 ist mittels Glaslot 9 gasdicht mit der Innenwandung des Gefäßendes verbunden. Innerhalb des Entladungsgefäßes 2 befindet sich Xenon mit einem Fülldruck von 21,3 kPa (160 Torr).

Die erste, als Anode vorgesehene Elektrode 3 ist als Metallfolienstreifen ausgebildet, der auf der Außenwandung des Entladungsgefäßes 2 parallel zur Rohrlängsachse angeordnet ist. Die andere, als Kathode vorgesehene Elektrode 4 besteht aus einem diametral zur Anode angeordneten Leitsilberstreifen, der in flüssigem Zustand mit Hilfe einer Kanüle auf die Innenwandung des Entladungsgefäßes 2 aufgetragen und anschließend eingebrannt wurde (Innenwandungselektrode). Die Schichtdicke beträgt ca. 10 µm. Die Kathode 4 ist in einem Durchführungsbereich 10 zwischen dem Stopfen 8 und der Innenwandung des zweiten Endes des Entladungsgefäßes 2 hindurch gasdicht nach außen geführt und geht dort in eine äußere Stromzuführung 11 über. Auf diese Weise sind die Kathode 4, deren zugehörige Durchführung 10 und zugehörige äußere Stromzuführung 11 als jeweils funktionell unterschiedliche Teilbereiche einer einzigen gemeinsamen, leiterbahnähnlichen Struktur ausgebildet. Das Glaslot 9 ermöglicht in diesem Durchführungsbereich 10 die gasdichte Durchführung der Kathode 4.

Die jeweilige Breite des Anoden- und Kathodenstreifens beträgt 0,9 mm bzw. 0,8 mm. Der Außendurchmesser des aus Glas bestehenden rohrförmigen Entladungsgefäßes 2 beträgt ca. 9 mm bei einer Wandstärke von ca. 0,5 mm. Die Breite und die Länge der Apertur 5 betragen ca. 6,5 mm bzw. 255 mm. Bei der Leuchtstoffschicht 6 handelt es sich um einen Dreibandenleuchtstoff. Er besteht aus einer Mischung der Blaukomponente BaMgAl₁₀O₁₇:Eu, der Grünkomponente LaPO₄:Ce,Tb und der Rotkomponente (Y,Gd)BO₃:Eu. Die resultierenden Farbkoordinaten betragen x = 0,395 und y = 0,383, d.h. es wird weißes Licht erzeugt.

In den Figuren 2 bis 5 sind weitere Querschnitte einer erfindungsgemäßen Leuchtstofflampe, ähnlich wie der in Figur 1a gezeigten Lampe, mit und ohne Apertur schematisch dargestellt. Sie unterscheiden sich untereinander im wesentlichen durch die Elektrodenkonfiguration. Dabei sind gleiche Merkmale mit gleichen Bezugsziffern bezeichnet.

Die Lampe in Figur 2 weist eine erste und eine zweite Innenwandungselektrode 12,4 auf. Da sich beide Elektroden innerhalb des Entladungsgefäßes 2 befinden, ist die erste Elektrode 12 mit einer dielektrischen Schicht 13 bedeckt (einseitig dielektrisch behinderte Entladung). Diese ist im unipolar gepulsten Betrieb gemäß der US-PS 5,604,410 als Anode vorgesehen.

Die Lampe in Figur 3 weist zwei Außenwandungselektroden 3a,3b und eine Innenwandungselektrode 4 auf. Die Außenwandungselektroden 3a,3b sind als Anoden und die Innenwandungselektrode 4 ist als Kathode vorgesehen. Folglich bilden sich im gepulsten Betrieb gemäß der US-PS 5,604,410 zwei Ebenen mit einseitig dielektrisch behinderten Einzelentladungen aus (nicht dargestellt). Eine erste Entladungsebene erstreckt sich zwischen dem Kathodenstreifen 4 und dem ersten Anodenstreifen 3a. Die andere Entladungsebene erstreckt sich zwischen dem Kathodenstreifen 4 und dem zweiten Anodenstreifen 3b. Die Elektroden 3a,3b,4 sind im Querschnitt betrachtet an den Eckpunkten eines gedachten gleichschenkeligen Dreiecks angeordnet.

Die Lampe in Figur 4 weist vier Innenwandungselektroden 14a-14d auf. Jede der Innenwandungselektroden 14a-14d ist mit einer dielektrischen Schicht 15a-15d bedeckt. Eine erste 14a der vier Elektroden 14a-14d ist für eine erste Polarität einer Versorgungsspannung vorgesehen, während die drei anderen Elektroden 14b-14d für die zweite Polarität vorgesehen sind. Im gepulsten Betrieb bilden sich somit insgesamt drei Entladungsebenen aus und zwar jeweils zwischen der ersten Elektrode 14a und je einer der drei restlichen Elektroden 14b-14d. Da es sich hier um eine beidseitig dielektrisch behinderte Entladung handelt, ist nicht nur der Betrieb mit unipolaren Spannungspulsen sondern ebenso mit bipolaren Spannungspulsen möglich. Die Innenwandung des Entladungsgefäßes 2 ist mit Ausnahme der Apertur 5 mit einer Reflexionsdoppelschicht 16 aus Al₂O₃ und TiO₂ versehen. Auf der Reflexionsdoppelschicht 16 ist eine Leuchtstoffschicht 6 aufgebracht. Die Reflexionsdoppelschicht 16 reflektiert das von der Leuchtstoffschicht 6 erzeugte Licht. Auf diese Weise wird die Leuchtdichte der Apertur 5 erhöht.

Die Lampe in Figur 5 weist zwei Außenwandungselektroden 3a,3b und eine Gefäßwandelektrode 4 auf. Die Gefäßwandelektrode 4 besteht aus einen Draht aus Vacovit® (Fa. Vakuumschmelze GmbH) mit einem Durchmesser von ca. 100 µm, der in die Gefäßwand eingeschmolzen ist. Da hier ebenso wie in Figur 4 sämtliche Elektroden dielektrisch behindert sind, ist neben dem unipolaren auch der bipolare Impulsbetrieb möglich. Die Innenwandung des Entladungsgefäßes 2 ist über dem gesamten Umfang mit einer Leuchtstoffschicht 17 versehen, d.h. sie weißt im Unterschied zu den vorherigen Lampen keine Apertur auf. Die Lampe aus Figur 5 ist für die Automobilbeleuchtung vorgesehen und zwar je nach Leuchtstoff beispielsweise als Bremslicht oder Blinklicht.

Die Figur 6 zeigt ein Beleuchtungssystem für OA-Vorrichtungen. Die Apertur-Leuchtleuchtstofflampe 1 aus Figur 1 weist an ihrem zweiten Ende zusätzlich einen Sockel 18 auf. Der Sockel 18 besteht im wesentlichen aus einem Sockeltopf 19 sowie zwei Anschlußstiften 20a,20b. Der Sockeltopf 19 dient primär der Aufnahme der Lampe 1. Außerdem sind im Innern des Sockeltopfes 19 die Außenwandungselektrode 3 und die Innenwandungselektrode 4 bzw. der äußere Stromzuführungsabschnitt 11 (vgl. Figur 1) mit den beiden Anschlußstiften 20a,20b verbunden (nicht dargestellt). Die Anschlußstifte 20a,20b sind ihrerseits über elektrische Leitungen 21a,21b mit den beiden Polen 22a bzw. 22b einer Impulsspannungsquelle 23 verbunden.

Die Impulsspannungsquelle 23 liefert eine Folge von unipolaren Spannungspulsen mit einer Wiederholfrequenz von 66 kHz. Die Pulsdauer beträgt jeweils ca. 1,1 µs.

In der Figur 7 ist die durch die Apertur gemessene Leuchtdichte L in cd/m² als Funktion der zeitlich gemittelten elektrischen Leistung P in W dargestellt. Die Meßkurve 24 bezieht sich auf ein Beleuchtungssystem gemäß Figur 6 mit den dort spezifizierten Betriebsparametern. Wie zu erkennen ist, werden bei einer Leistung von knapp 20 W ca. 40.000 cd/m² erzielt. Eine vergleichbare konventionelle Lampe gemäß der Lehre der US-PS 5,117,160 liefert hingegen bei der gleichen elektrischen Leistung lediglich 20.000 cd/m². Die erfindungsgemäße Lampe erzeugt folglich bei gleicher elektrischer Leistung die doppelte Leuchtdichte; das entspricht einer Steigerung gegenüber dem Stand der Technik um 100 %.

Die Meßkurve 25 ergibt sich durch Ersetzen der Lampe gemäß Figur 1 durch die Lampe gemäß Figur 3, d.h. einer Lampe mit zwei statt nur einem Anodenstreifen. Im Betrieb entstehen somit zwei Entladungsebenen (siehe auch Beschreibung zu Figur 3). Wie zu erkennen ist, werden ab einer elektrischen Leistung von ca. 10 W noch höhere Leuchtdichten als bei der Meßkurve 24 erzielt. Bei einer Leistung von 20 W werden schließlich knapp 50.000 cd/m² erzielt. Das entspricht der 2,5-fachen Leuchtdichte gegenüber dem Stand der Technik oder einer Steigerung um 150 %.

Diese Ergebnisse dokumentieren die vorteilhafte Wirkung der Erfindung.

Die Erfindung beschränkt sich nicht auf die angegebenen Ausführungsbeispiele. Insbesondere sind auch Kombinationen von Merkmalen unterschiedlicher Ausführungsbeispiele eingeschlossen.

## Patentansprüche

1. Leuchtstofflampe (1) mit einem zumindest teilweise transparenten und mit einer Gasfüllung gefüllten geschlossenen, rohrförmigen, einen Rundquerschnitt aufweisenden Entladungsgefäß (2) aus elektrisch nichtleitendem Material, welches Entladungsgefäß (2) auf seiner Innenwandung zumindest teilweise eine Schicht eines Leuchtstoffes oder Leuchtstoffgemisches (6) aufweist, und mit länglichen, parallel zur Längsachse des rohrförmigen Entladungsgefäßes (2) angeordneten Elektroden (3; 4; 12; 14a-14d), wobei zumindest die Elektroden, die zur selben Betriebspolarität zweckbestimmt sind, durch ein Dielektrikum (2; 13; 15a-15d) vom Innern des Entladungsgefäßes getrennt sind **dadurch gekennzeichnet, daß**
• mindestens eine Elektrode (4; 12; 14a-14d) auf der Innenwandung des Entladungsgefäßes (2) angeordnet ist,
• die mindestens eine Innenwandungselektrode (4; 12; 14a-14d) zusätzlich als Durchführung (10) und diese wiederum als äußere Stromzuführung (11) weitergebildet ist, d.h. daß jede Innenwandungselektrode (4), deren zugehörige Durchführung (10) und zugehörige äußere Stromzuführung (11) als jeweils funktionell unterschiedliche Teilbereiche einer einzigen gemeinsamen leiterbahnähnlichen Struktur (4, 10, 11) ausgebildet sind.

2. Leuchtstofflampe nach Anspruch 1, **dadurch gekennzeichnet, daß** das rohrförmige Entladungsgefäß (2) an einem oder an beiden Enden mit einem Stopfen (8) und mittels Lot (9) gasdicht verschlossen ist, wobei die mindestens eine Innenwandungselektrode (4) durch das Lot (9) hindurch gasdicht nach außen geführt ist, d.h., daß die Innenwandungselektrode (4) im Bereich des Lotes (9) in eine Durchführung (10) und außerhalb des Gefäßes (2) schließlich in eine äußere Stromzuführung (11) übergeht.

3. Leuchtstofflampe nach Anspruch 1, **dadurch gekennzeichnet, daß** die Innenwandungselektrode(n) (12; 14a-14d) zusätzlich (jeweils) mit einer dielektrischen Schicht (13; 15a-15d) bedeckt ist (sind).

4. Leuchtstofflampe (1) mit einem zumindest teilweise transparenten und mit einer Gasfüllung gefüllten geschlossenen, rohrförmigen die Elektroden, die zur selben Betriebspolarität zweckbestimmt sind, Entladungsgefäß (2) aus elektrisch nichtleitendem Material, welches Entladungsgefäß (2) auf seiner Innenwandung zumindest teilweise eine Schicht eines Leuchtstoffes oder Leuchtstoff gemisches (17) aufweist, und mit länglichen, parallel zur Längsachse des rohrförmigen Entladungsgefäßes (2) angeordneten Elektroden (3a; 3b; 16), wobei zumindest, Rundquerschnitt aufweisenden durch ein Dielektrikum (2) vom Innern des Entladungsgefäßes getrennt sind, **dadurch gekennzeichnet, daß** mindestens eine Elektrode (16) innerhalb der Wand des Entladungsgefäßes (2) angeordnet ist.

5. Leuchtstofflampe mit den Merkmalen der Ansprüche 1 und 4.

6. Leuchtstofflampe nach einem oder mehreren der vorstehenden Ansprüche, **dadurch gekennzeichnet, daß** die Anzahl der Elektroden der einen Polarität (4; 14a; 16) verschieden von der Anzahl der Elektroden der anderen Polarität (3a,3b; 14b-14d) ist.

7. Leuchtstofflampe nach einem oder mehreren der vorstehenden Ansprüche, **dadurch gekennzeichnet, daß** die Innenwandung des Entladungsgefäßes (2) eine Apertur (5) aufweist, die von der Leuchtstoffschicht (6) und gegebenenfalls einer Reflexionsschicht (16) ausgenommen ist.

8. Leuchtstofflampe nach Anspruch 7, **dadurch gekennzeichnet, daß** die Elektroden asymmetrisch bezüglich der Apertur (5) angeordnet sind.

9. Leuchtstofflampe nach Anspruch 8, **dadurch gekennzeichnet, daß** mindestens ein Elektrodenpaar unterschiedlicher Polarität (3,5; 4,12; 3a,4; 14a,14d) derart angeordnet ist, daß im Querschnitt betrachtet die Mittelsenkrechte auf der Verbindungslinie eines Elektrodenpaares (3,5; 4,12; 3a,4; 14a,14d) die Leuchtstoffschicht (6) schneidet, d.h. die Innenwandung außerhalb der Apertur (5) trifft.

10. Leuchtstofflampe nach einem oder mehreren der vorstehenden Ansprüche, **dadurch gekennzeichnet, daß** die Breite der Elektroden weniger als 2 mm, insbesondere weniger als 1 mm beträgt.

11. Verfahren zum Betrieb einer Leuchtstofflampe nach einem oder mehreren der vorstehenden Ansprüche, **dadurch gekennzeichnet, daß** die Leuchtstofflampe (1) mit einer elektrischen Impulsspannungsquelle (23) verbunden wird, die durch Pausen voneinander getrennte Spannungspulse liefert.

12. Verfahren nach Anspruch 11, **gekennzeichnet durch** folgende Betriebsparameter:
• Wiederholfrequenz der Spannungspulse größer 60 kHz
• Pulsdauer der Spannungspulse kleiner 2 µs.

## Claims

1. Fluorescent lamp (1) having an at least partially transparent closed, tubular discharge vessel (2) which is filled with a gas filling, has a round cross-section and is made from an electrically nonconducting material, which discharge vessel (2) has on its inner wall at least partially a layer of a fluorescent material or mixture of fluorescent materials (6), and having elongated electrodes (3; 4; 12; 14a-14d) arranged parallel to the longitudinal axis of the tubular discharge vessel (2), at least the electrodes which are dedicated to the same operating polarity being separated by a dielectric (2; 13; 15a-15d) from the interior of the discharge vessel, **characterized in that**
• at least one electrode (4; 12; 14a-14d) is arranged on the inner wall of the discharge vessel (2),
• the at least one inner wall electrode (4; 12; 14a-14d) is additionally further constructed as a feedthrough (10) and the latter, in turn, is further constructed as an external supply lead (11), that is to say that each inner wall electrode (4), the associated feedthrough (10) thereof and associated external supply lead (11) are constructed in each case as functionally differing subregions of a unilateral common structure (4, 10, 11) resembling a conductor track.

2. Fluorescent lamp according to Claim 1, **characterized in that** the tubular discharge vessel (2) is sealed in a gas-tight fashion at one or at both ends with a stopper (8) and by means of solder (9), the at least one inner wall electrode (4) being guided to the outside in a gas-tight fashion through the solder (9), that is to say that the inner wall electrode (4) merges into a feedthrough (10) in the region of the solder (9) and, finally, into an external supply lead (11) outside the vessel (2).

3. Fluorescent lamp according to Claim 1, **characterized in that** the inner wall electrode(s) (12; 14a-14d) is (are) covered additionally (in each case) with a dielectric layer (13; 15a-15d).

4. Fluorescent lamp (1) having an at least partially transparent closed, tubular discharge vessel (2) which is filled with a gas filling, has a round cross-section and is made from an electrically nonconducting material, which discharge vessel (2) has on its inner wall at least partially a layer of a fluorescent material or mixture of fluorescent materials (17), and having elongated electrodes (3a; 3b; 16) arranged parallel to the longitudinal axis of the tubular discharge vessel (2), at least the electrodes which are dedicated to the same operating polarity being separated by a dielectric (2) from the interior of the discharge vessel, **characterized in that** at least one electrode (16) is arranged inside the wall of the discharge vessel (2).

5. Fluorescent lamp having the features of Claims 1 and 4.

6. Fluorescent lamp according to one or more of the preceding claims, **characterized in that** the number of the electrodes of one polarity (4; 14a; 16) is different from the number of the electrodes of the other polarity (3a,3b; 14b-14d).

7. Fluorescent lamp according to one or more of the preceding claims, **characterized in that** the inner wall of the discharge vessel (2) has an aperture (5) which is excepted from the fluorescent layer (6) and, if appropriate, a reflective layer (16).

8. Fluorescent lamp according to Claim 7, **characterized in that** the electrodes are arranged asymmetrically with respect to the aperture (5).

9. Fluorescent lamp according to Claim 8, **characterized in that** at least one electrode pair of differing polarity (3,5; 4,12; 3a,4; 14a,14d) is arranged in such a way that seen in cross-section the mid-vertical on the connecting line of an electrode pair (3,5; 4,12; 3a,4; 14a,14d) intersects the fluorescent layer (6), that is to say meets the inner wall outside the aperture (5).

10. Fluorescent lamp according to one or more of the preceding claims, **characterized in that** the width of the electrodes is less than 2 mm, in particular less than 1 mm.

11. Method for operating a fluorescent lamp according to one or more of the preceding claims, **characterized in that** the fluorescent lamp (1) is connected to an electric pulsed voltage source (23) which supplies voltage pulses separated from one another by pauses.

12. Method according to Claim 11, **characterized by** the following operating parameters:
• a repetition frequency of the voltage pulses of higher than 60 kHz
• a pulse duration of the voltage pulses of less than 2 µs.

## Revendications

1. Lampe (1) fluorescente comprenant une enceinte (2) de décharge tubulaire de section transversale circulaire, fermée, emplie d'une atmosphère gazeuse et au moins partiellement transparente en un matériau non conducteur de l'électricité, enceinte (2) de décharge qui comporte sur sa paroi intérieure au moins partiellement une couche d'une substance fluorescente ou d'un mélange (6) de substances fluorescentes et des électrodes (3, 4, 12, 14a à 14d) oblongues et disposées parallèlement à l'axe longitudinal de l'enceinte (2) de décharge tubulaire, au moins les électrodes qui sont affectées à la même polarité de fonctionnement étant séparées de l'intérieur de l'enceinte de décharge par un diélectrique (2, 13, 15a à 15d), **caractérisée :**
. **en ce qu'**au moins une électrode (4, 12, 14a à 14d) est disposée sur la paroi intérieure de l'enceinte (2) de décharge ;
. la au moins une électrode (4, 12, 14a à 14d) de la paroi intérieure se poursuit en outre en traversée (10) et celle-ci se poursuit à son tour en entrée (11) extérieure de courant, c'est-à-dire que chaque électrode (4) de paroi intérieure, sa traversée (10) associée et son entrée (11) extérieure de courant associée sont constituées respectivement en tronçons fonctionnellement différents d'une même structure (4, 10, 11) unique, commune et analogue à une piste conductrice.

2. Lampe fluorescente selon la revendication 1, **caractérisée en ce que** l'enceinte (2) tubulaire de décharge est fermée d'une manière étanche au gaz à l'une des extrémités ou aux deux extrémités par un tampon (8) au moyen de brasure (9), la au moins une électrode (4) de paroi intérieure passant vers l'extérieur d'une manière étanche au gaz à travers la brasure (9), c'est-à-dire que l'électrode (4) de paroi intérieure se transforme dans la zone de la brasure (9) en une traversée (10) et à l'extérieur de l'enceinte (2) finalement en une entrée (11) extérieure de courant.

3. Lampe fluorescente suivant la revendication 1, **caractérisée en ce que** l'électrode ou les électrodes (12, 14a à 14d) de paroi intérieure est ou sont revêtues en plus respectivement d'une couche (13, 15a à 15d) diélectrique.

4. Lampe (1) fluorescente comprenant une enceinte (2) de décharge tubulaire de section transversale circulaire, fermée, emplie d'une atmosphère gazeuse et au moins partiellement transparente en un matériau non conducteur de l'électricité, enceinte (2) de décharge qui comporte sur sa paroi intérieure au moins partiellement une couche d'une substance fluorescente ou d'un mélange(17)de substances fluorescentes et des électrodes (3a, 3b, 16) oblongues et disposées parallèlement à l'axe longitudinal de l'enceinte (2) de décharge tubulaire, au moins les électrodes qui sont affectées à la même polarité de fonctionnement étant séparées de l'intérieur de l'enceinte de décharge par un diélectrique (2), **caractérisée en ce qu'**au moins une électrode (16) est disposée à l'intérieur de la paroi de l'enceinte (2) de décharge.

5. Lampe fluorescente ayant les caractéristiques des revendications 1 et 4.

6. Lampe fluorescente suivant l'une ou plusieurs des revendications précédentes, **caractérisée en ce que** le nombre des électrodes ayant l'une des polarités (4, 14a, 16) est différent du nombre des électrodes ayant l'autre polarité (3a, 3b, 14b à 14d).

7. Lampe fluorescente suivant l'une ou plusieurs des revendications précédentes, **caractérisée en ce que** la paroi intérieure de l'enceinte (2) de décharge comporte une ouverture (5) obtenue en enlevant de la couche (6) de substance fluorescente et, le cas échéant, une couche (16) de réflexion.

8. Lampe fluorescente suivant la revendication 7, **caractérisée en ce que** les électrodes sont disposées disymétriquement par rapport à l'ouverture (5).

9. Lampe fluorescente suivant la revendication 8, **caractérisée en ce qu'**au moins un couple d'électrodes de polarité différentes (3, 5 ; 4, 12 ; 3a, 4 ; 14a, 14d) est disposé de façon que, considéré en section transversale, la médiatrice de la ligne de liaison d'un couple (3, 5 ; 4, 12 ; 3a, 4 ; 14a, 14d) d'électrodes coupe la couche (6) de substance fluorescente, c'est-à-dire qu'elle rencontre la paroi intérieure à l'extérieure de l'ouverture (5).

10. Lampe fluorescente suivant l'une ou plusieurs des revendications précédentes, **caractérisée en ce que** la largeur des électrodes est inférieure à 2 mm et notamment est inférieure à 1 mm.

11. Procédé pour faire fonctionner une lampe fluorescente suivant l'une ou plusieurs des revendications précédentes, **caractérisé en ce qu'**il consiste à relier la lampe (1) fluorescente à une source (23) de tension électrique par impulsions, qui fournit des impulsions de tension séparées les unes des autres par des intervalles.

12. Procédé selon la revendication 11, **caractérisé par** les paramètres de fonctionnement suivants :
. fréquence de répétitions des impulsions de tension supérieure à 60 kHz ;
. durée des impulsions de tension inférieure à 2 µs.
